# EUROPÄISCHE PATENTSCHRIFT

(11) **EP 0 871 263 B1**
(45) Veröffentlichungstag und Bekanntmachung des Hinweises auf die Patenterteilung: **14.08.2002**
(21) Anmeldenummer: 98890105.4
(22) Anmeldetag: 09.04.1998
(51) Int. Cl.: H01R 25/14

(54) **Adapter, Stromschiene und Kupplungsvorrichtung**
Adaptor, Bus bar and coupling arrangement
Adapteur, barre de courant et assemblage de couplage

(30) Priorität: 11.04.1997 AT 62597
(43) Veröffentlichungstag der Anmeldung: 14.10.1998
(73) Patentinhaber: Hierzer, Andreas, 8055 Graz (AT)
(72) Erfinder: Hierzer, Andreas, 8055 Graz (AT)
(74) Vertreter: Alge, Daniel, Mag. Dr. rer.nat.

(56) Entgegenhaltungen:
- EP-A- 0 528 574
- EP-A- 0 798 819
- DE-A- 19 641 090
- FR-A- 2 176 811

## Beschreibung

Die Erfindung betrifft einen Adapter gemäß dem einleitenden Teil des Anspruchs 1.

Weiters bezieht sich die Erfindung auf eine Einrichtung mit einem solchen Adapter und mit einer entsprechend ausgebildeten Stromschiene sowie auf eine Kupplungsvorrichtung, zum Verbinden von Stromschienen einer solchen Einrichtung.

Aus der EP 495 696 A1 ist ein Adapter der hier in Rede stehenden Art für eine flach ausgebildete Stromschiene bekannt, bei der die Stromleiter an den beiden Flachseiten angebracht und durch einen dünnen, streifenförmigen Isoliersteg voneinander getrennt sind. Das Gehäuse des Adapters besteht aus zwei gesonderten Gehäuseteilen aus Isoliermaterial, welche durch zwei Federklammern an gegenüberliegenden Seiten zusammengehalten werden. In beiden Gehäuseteilen sind federnde Kontakte angeordnet, welche die Stromleiter kontaktieren und mit seitlich aus den Gehäuseteilen herausgeführten Anschlusskabeln verbunden sind. Das Aufbringen dieser beiden Federklemmen ist insofern mühsam, als zu diesem Zweck die beiden Gehäuseteile in Position gehalten und gegen ein Verrutschen festgehalten werden müssen, so dass hierfür zumindest zwei Hände notwendig sind. Auch können die beiden Federklemmen nur eine nach der anderen montiert werden, wobei auch gesonderte Handgriffe hierfür erforderlich sind.

In der älteren, nicht vorveröffentlichten EP 798 819 A ist eine Vorrichtung zur lösbaren Befestigung von Geräten unter Herstellung einer elektrischen Verbindung mit einem Flachbandkabel beschrieben; dabei wird das Kabel beispielsweise mit Hilfe einer Hutschiene an einer Wand fixiert, und das Gerät oder ein das Gerät tragender Deckel, wird auf die Kabelhalterung bzw. Hutschiene aufgeschnappt. Das Gerät, z.B. ein Koppelbaustein, bzw. der Deckel weist Durchdringungskontakte auf, die die Isolierung des Kabels beim Aufschnappen durchdringen und so die gewünschte elektrische Verbindung herstellen.

Aus der EP 528 574 A ist eine elektrische Verbindungsklemme bekannt, die einen Basiskörper mit einem darin fixierten Kabel aufweist, das mit vom Basiskörper vorstehenden, Zacken aufweisenden Kontaktelementen elektrisch verbunden ist. Auf dem Basiskörper wird ein weiteres Kabel aufgepresst, wobei die Zacken durch die Kabelisolierung dringen und die metallischen Leiter kontaktieren; zur Fixierung des weiteren Kabels am Basiskörper dient ein Plattenkörper der Verbindungsklemme, der mit dem Basiskörper über ein Band verbunden ist und mit zylindrischen Teilen in zugehörigen Aufnahmen des Basiskörpers eingehängt wird.

In der FR 2 176 811 A ist eine Anschluss- bzw. Schaltereinrichtung gezeigt, die ein Gehäuse aufweist, welches mit Hilfe von schwenkbaren Schenkeln an einer Stromschiene befestigt wird. Die Schenkel umgreifen dabei jedoch nur die Ränder der Stromschiene, wobei die Schenkel mit ihren widerhakenartigen Rändern eine Massepotential aufweisende Schiene der Stromschiene übergreifen. An der Oberseite des.Gehäuses befindet sich als Auflage für die Stromschiene ein Isolatorstreifen-Deckel, in dem Kontaktzungen eingebettet sind, die mit Stromleitern in der Stromschiene in Kontakt gelangen, wenn diese auf'den Deckel aufgelegt wird, und die durch den Deckel hindurch in das Innere des Gehäuses reichen wo u.a. mit Hilfe der Feder sowie der Stange eine Schaltfunktion realisiert wird.

Des Weiteren ist aus der DE 39 19 201 A eine Speiseeinrichtung für Leuchten mit einer Stromschiene und den Leuchten zugeordneten, an der Stromschiene zu befestigenden Adaptern bekannt. Die Stromschiene besteht dabei aus zwei Vierkant-Metallprofilen, welche mittels im Abstand in Sacklöchern angeordneten Isolatoren miteinander verbunden sind, wobei die Isolatoren gleichzeitig zur Befestigung von Aufhängevorrichtungen dienen. Der Adapter ist als U-förmiges, einseitig offenes Gehäuse in der Art eines Bügels ausgebildet, der isolierend auf die Metallprofile von der Seite her aufgesteckt wird, wobei die Stromabnahme über durchgeschraubte, versenkte Schrauben erfolgt, die mit den Metallprofilen in Kontakt stehen. An der Stromschiene ist'eine Leuchte befestigt, zu der Leitungen führen, die in Aussparungen in einem Isolator des Adapters untergebracht sind, und die auf nicht näher erläuterte Weise mit den Schrauben verbunden werden. Wenn bei der Montage oder Demontage dieses Adapters die Stromschiene unter Spannung steht, besteht die Gefahr eines Kurzschlusses, wenn eine' der Schrauben vorsteht und dadurch den Zwischenraum zwischen den Metallprofilen leitend überbrückt.

Aufgabe der Erfindung ist die Schaffung eines Adapters der eingangs genannten Art, welcher ohne Zuhilfenahme eines Werkzeuges rasch und einfach montiert bzw. demontiert werden kann. Weiters soll eine sichere, gefahrlose Kontaktierung der Stromleiter erzielt werden, so dass auch eine Eignung für Netzspannungs-Speiseeinrichtungen (230 V) erzielt wird.

Eine weitere Aufgabe der Erfindung ist die Schaffung einer Stromschiene zur Verwendung mit einem solchen Adapter, die eine derartige rasche, einfache und sichere Anbringung bzw. Abnahme des Adapters sowie Kontaktierung erlaubt, und die überdies eine Verbindung über eine Kupplungsvorrichtung zu einer weiteren Stromschiene in ebenfalls rascher und einfacher Weise ohne Zuhilfenahme eines Werkzeuges ermöglicht.

zur Lösung der gestellten Aufgabe sieht die Erfindung einen Adapter mit den in Anspruch 1 angegebenen Merkmalen vor. Durch die gelenkige Verbindung der beiden Gehäuseteile wird die Handhabung bei der Anbringung bzw. Abnahme des Adapters wesentlich vereinfacht. Dabei wird zweckmäßig der die Kontaktelemente aufweisende Gehäuseteil an die Stromschiene angelegt, und danach wird das Gehäuse durch Anschwenken des anderen Gehäusteiles geschlossen. Der erfindungsgemäß ausgebildete Adapter kann demgemäß einfach und sicher an einer Stromschiene befestigt werden, und er kann auch problemlos und rasch wieder demontiert werden, etwa wenn bei einer früher installierten Leuchtenanordnung Änderungen in der Anbringung der einzelnen Leuchten vorgenommen werden sollen. Im Zuge des Um- bzw. Ein-Schließens der Stromschiene kann auch unmittelbar die elektrische Kontaktierung der Stromleiter durch die Kontaktelemente bewerkstelligt werden, indem letztere beim (Zusammen-)Schließen der Gehäuseteile automatisch in die Kontakt-Stellung gedrückt werden. Es ist auch aus Gründen einer einfachen Herstellung, aus Sicherheitsgründen sowie aus Gründen eines ansprechenden Äußeren des Adapters vorteilhaft, dass nur der eine der gelenkig verbundenen Gehäuseteile mit einer Bohrung zur Durchführung von Anschlusskabeln versehen ist.

Im Hinblick auf eine mechanisch präzise und dauerhafte Verbindung ist es vorteilhaft, wenn die gelenkig verbundenen Gehäuseteile aus Metall bestehen. Auch wird hier eine Erdung des metallischen Gehäuses aus sicherheitstechnischen Gründen ermöglicht.

Weiters ist es für ein einfaches Zusammenschließen der Gehäuseteile von Vorteil, wenn die gelenkig verbundenen Gehäuseteile im geschlossenen Zustand miteinander federnd verrastet sind. Dadurch können bei der Montage des Adapters die Gehäuseteile besonders einfach auf die Stromschiene aufgesetzt und durch Verrasten, d.h. Zusammenschnappen, um die Stromschiene geschlossen werden. Bei der Montage muß nur der eine Gehäuseteil unter Einschluß der Stromschiene an den anderen angeschwenkt und daran schnappend fixiert werden.

Für die automatische Kontaktierung der Stromleiter der . Stromschiene beim Schließen des Gehäuses ist es vorteilhaft, wenn in einem der Gehäuseteile eine nischenförmige Ausnehmung vorgesehen ist, in der ein die Kontaktelemente aufweisendes Kontaktstück angeordnet ist. Durch die Unterbringung in der nischenförmigen Ausnehmung kann das Kontaktstück auch problemlos vor der Montage des Adapters im jeweiligen Gehäuseteil festgehalten, d.h. vormontiert werden, ohne daß es verloren geht. Zu diesem Zweck kann gegebenenfalls auch ein Einsetzen des Kontaktstückes unter Einschnappen oder Einrasten hinter Rändern der Ausnehmung vorgesehen werden.

Um bei der elektrischen Kontaktierung der Stromleiter in der Stromschiene, wenn der Adapter an der Stromschiene montiert ist, eine sichere Kontaktierung zu erzielen, auch wenn die Kontaktelemente auf Grund von Herstellungstoleranzen unterschiedliche Längen haben sollten und/oder die Stromleiter etwas verschiedene Lagen in der Stromschiene besitzen sollten, ist es von besonderem Vorteil, wenn zwischen dem Boden der nischenförmigen Ausnehmung und dem Kontaktstück ein das Kontaktstück gegen die Stromschiene drückendes Federelement vorgesehen ist. Das Federelement kann dabei beispielsweise ein gummielastischer Körper sein, der am Boden der nischenförmigen Ausnehmung angebracht ist, es können auch mehrere Federn in Abständen voneinander eingesetzt werden, aus Montagegründen wird jedoch in der Regel ein einzelnes Federelement zu bevorzugen sein; dies vereinfacht auch die Herstellung sowie Lagerhaltung. Hierbei hat es sich weiters als günstig erwiesen, wenn das Federelement einen sich im montierten Zustand über die Stromschiene hinweg erstreckenden Federarm mit einem Rastvorsprung aufweist, der in eine Rastvertiefung des gegenüberliegenden Gehäuseteils einrastet. Damit kann ein und dasselbe Federelement zugleich für die Sicherung der elektrischen Kontaktierung und für die federnde Verrastung der Gehäuseteile eingesetzt werden, was zusätzliche Vorteile in herstellungsmäßiger und montagemäßiger Hinsicht bringt. Vorzugsweise ist, um eine besonders einfache und preiswerte Herstellung sicherzustellen, das Federelement ein einstückiger Stanzteil mit abgebogenen Federarmen; die Federarme drücken einerseits das Kontaktstück gegen die Stromschiene, um so die Kontaktelemente gegen die Stromleiter zu pressen, und andererseits sorgen sie für die federnde Verrastung der Gehäuseteile in der geschlossenen Gehäusestellung.

Um bei einer einfachen Herstellung eine sichere Isolierung der elektrischen Anschlüsse im Kontaktstück zu gewährleisten, hat es sich auch als vorteilhaft erwiesen, wenn das Kontaktstück ein Kunststoffkörper ist, in dem als Kontaktelemente abgewinkelte Kontaktfahnen angebracht sind, die mit den Anschlusskabeln verbunden sind.

Das Gehäuse könnte an sich aus zwei praktisch gleich großen Gehäusehälften bestehen, die miteinander scharnierartig verbunden sind; um jedoch besser Platz für die Gelenkverbindung zwischen den Gehäuseteilen zu schaffen und überdies bessere Voraussetzungen für die einseitige Kontaktierung der Stromleiter der jeweiligen Stromschiene zu schaffen, ist es besonders vorteilhaft, wenn der eine Gehäuseteil einen sich im montierten Zustand unterhalb der Stromschiene erstreckenden Basisteil aufweist, an dem der andere Gehäuseteil mittels eines Stiftes angelenkt ist. Dabei kann weiters mit Vorteil vorgesehen werden, dass der Basisteil die Bohrung zur Anschlusskabel-Durchführung aufweist. Die Bohrung kann dabei insbesondere im Anschluss an die nischenförmige Ausnehmung des Gehäuseteils angebracht werden, in der das Kontaktstück untergebracht wird. Auf diese Weise bildet der eine Gehäuseteil, der den Basisteil aufweist, den Hauptkörper des Gehäuses, wogegen der andere Gehäuseteil einen anschwenkbaren bzw. wegschwenkbaren Verschlussteil bildet.

Wie eingangs erwähnt ist es auch ein Ziel der Erfindung, eine Einrichtung mit einer zur Verwendung mit einem erfindungsgemäßen Adapter besonders geeigneten Stromschiene vorzusehen, welche eine einfache Kontaktierung der Stromleiter beim Schließen des Adapter-Gehäuses um sie herum erlaubt, und demgemäß weist die Stromschiene ein im Wesentlichen ovales Außenprofil auf, und die Stromschiene ist an einer Längsseite mit die Stromleiter aufnehmenden Längsnuten versehen, wobei die Stromleiter in den Längsnuten mit Hilfe von seitlich offenen Isolierprofilen gehalten sind, die eine sich längserstreckende schlitzförmige Öffnung aufweisen, durch die hindurch die Stromleiter kontaktierbar sind. Dabei kann die Stromschiene, um als tragender Teil für die Anbringung von Leuchten ausreichend fest zu sein, problemlos aus einem metallischen Werkstoff hergestellt werden, wobei sie nichtsdestoweniger infolge der Unterbringung der Stromleiter mit Hilfe von Isolierprofilen auch für eine Speisung der Leuchten mit "Hoch"spannung (230 V), also nicht nur mit Niederspannung (z.B. 12 V) geeignet ist, und in einer entsprechenden Weise ist auch der Adapter für eine Kontaktierung der Stromleiter und Stromzuführung zu den angeschlossenen Leuchten im Falle einer 230 V-Speisung bestens geeignet.

Aus Herstellungsgründen ist es dabei weiters günstig, wenn die Längsnuten durch im Querschnitt kreissektorförmige Ausnehmungen in der Stromschiene gebildet sind. Die Kreissektoren sollten sich dabei über einen Zentriwinkel von mehr als 180° erstrecken, so dass hinterschnitten ausgebildete Längsnuten erhalten werden und der jeweilige Stromleiter innerhalb seines Isolierprofils auch formschlüssig innerhalb der Längsnut sicher gehalten wird.

In diesem Zusammenhang hat es sich auch für eine Anbringung der Isolierprofile samt - blanken - Stromleitern innerhalb der hinterschnittenen Längsnuten durch Einschnappen oder stirnseitiges Einschieben sowie eine nachherige sichere Fixierung als besonders vorteilhaft erwiesen, wenn in jeder der Ausnehmungen ein Isolierprofil angeordnet ist, welches sich an der Innenwand der Ausnehmungen an zumindest drei Berührungsstellen oder Berührungslinien abstützt und einen Schlitz zur Aufnahme des jeweiligen Stromleiters und zu dessen Kontaktierung aufweist.

Da die Stromschienen in bestimmten Längen hergestellt bzw. darauf abgelängt werden, ist eine Aneinanderreihung mehrerer Stromschienen erforderlich, um die gewünschte Gesamtlänge der Stromschiene im Falle einer Installation zu erhalten. Zu diesem Zweck ist vorgesehen, daß an der anderen Längsseite der Stromschiene eine Profilnut zur Aufnahme eines Kupplungsstückes aus Isoliermaterial zur Längsverbindung zweier Stromschienen vorgesehen ist. Bei einer bevorzugten Ausführungsform einer Kupplungsvorrichtung für derartige Stromschienen ist demgemäß auch vorgesehen, daß das in die Profilnut der Stromschiene(n) einschiebbare Kupplungsstück beidseitig von einem mittigen Isolierteil absteht, der allgemein an die Außenkontur der Stromschiene(n) angepaßt ist, und von welchem weiters auf der anderen Längsseite Profilstege ausgehen, die einen zu den Längsnuten der Stromschiene(n) ausgerichteten Schlitz aufweisen, wobei der Isolierteil mit einer mittigen Ausnehmung zwischen den beiden Profilstegen zur Aufnahme eines Einschubteils aus Isoliermaterial versehen ist, an welchen Kontaktschienen zum Einschieben in die Schlitze der Profilstege angeordnet sind. Hierdurch ist sowohl eine stabile mechanische Verbindung zwischen den beiden Stromschienen als auch eine einwandfreie elektrische Verbindung zwischen den einzelnen Stromleitern herstellbar.

Da die Stromschienen bei Betrieb mit Netzspannung mit Erdpotential verbunden werden sollen, ist bei der Verbindung zweier Stromschienen mit Vorteil vorgesehen, daß das Kupplungsstück einen Schlitz aufweist, in den der Einschubteil mit einer Kontaktschiene einschiebbar ist. Dadurch können die beiden Stromschienen auch sicher mit Erdpotential verbunden werden.

Die Erfindung wird nachstehend anhand von in der Zeichnung veranschaulichten, besonders bevorzugten Ausführungsbeispielen, auf die sie jedoch nicht beschränkt sein soll, noch weiter erläutert. Im einzelnen zeigen in der Zeichnung:
Fig.1 einen Axialschnitt eines rotationssymmetrisch ausgebildeten Adapters zusammen mit einer Stromschiene in Stirnansicht, teilweise im Querschnitt;
Fig.2 einen Querschnitt durch diesen Adapter, gemäß der Linie II-II in Fig.1, wobei die Stromschiene schematisch in strichpunktierten Linien angedeutet ist;
Fig.3 eine Teil-Ansicht des Adapters gemäß Pfeil III in Fig.1;
Fig.4 in gegenüber Fig.1 vergrößertem Maßstab eine Ansicht nur der Stromschiene, mit den eingesetzten Isolierprofilen und Stromleitern im Schnitt;
Fig.5 eine Ansicht des im Adapter von Fig.1 vorgesehenen Kontaktstückes, gemäß der Darstellung in Fig.1 von links;
Fig.6 dieses Kontaktstück in einem Schnitt gemäß der Linie VI-VI in Fig.5;
Fig.7 in einer Ansicht ähnlich wie in Fig.1, jedoch in demgegenüber vergrößertem Maßstab, ein Federelement;
Fig.8 eine zugehörige Stirnansicht dieses Federelements;
Fig.9 eine Stirnansicht einer Kupplungsvorrichtung für zwei Stromschienen;
Fig.10 den einen Teil der Kupplungsvorrichtung nach Fig.9 in perspektivischer Darstellung; und
Fig.11 den anderen Teil, einen Einschubteil, für die Kupplungsvorrichtung nach Fig.9 und 10 in perspektivischer Darstellung.

In Fig.1 und 2 bezeichnet 1 eine metallische Stromschiene zur Speisung von nicht dargestellten Leuchten, insbesondere für mit Netzspannung (230 V) betriebene Leuchten, mit Hilfe eines allgemein mit 2 bezeichneten Adapters. Die Stromschiene 1 hat - im Querschnitt gesehen - eine allgemein ovale Umrißform und besteht z.B. aus Aluminium oder einer Aluminiumlegierung.

Der Adapter 2 weist ein metallisches, allgemein rotationssymmetrisches Gehäuse 3 auf, welches aus zwei Gehäuseteilen 4, 5 besteht, welche im gezeigten geschlossenen Zustand die Stromschiene 1 umschließen und miteinander lösbar verbunden sind, wie anschließend näher erläutert wird. Der in Fig.1 an der rechten Seite der Stromschiene 1 anliegende Gehäuseteil 4 weist einen sich unterhalb der Stromschiene 1 erstreckenden Basisteil 6 auf, an dem der andere, an der linken Seite der Stromschiene 1 anliegende Gehäuseteil 5 mittels eines Stiftes 7 angelenkt ist. Der Stift 7 ist einerseits in einer Querbohrung 8 eines Fortsatzes 9 des anderen Gehäuseteiles 5 mit Preßpassung und andererseits in Bohrungen 10, 11 des Basisteiles 6 mit Spielpassung gelagert, wobei der Fortsatz 9 von einer komplementären Ausnehmung 12 im Basisteil 6 aufgenommen wird, wie insbesondere aus den Figuren 2 und 3 ersichtlich ist. Auf diese Weise kann der andere Gehäuseteil 5 vom einen Gehäuseteil 4 um die durch den Stift 7 festgelegte Achse in Pfeilrichtung (nach links) weggeschwenkt werden, um die Stromschiene 1 in das Gehäuse 3 bzw. zwischen die Gehäuseteile 4, 5 einsetzen (oder von dort entnehmen) zu können, wobei die beiden Gehäuseteile 4, 5 Ausnehmungen 13, 14 aufweisen, deren Innenkonturen an das ovale Außenprofil der Stromschiene 1 angepaßt sind. Die Innenkontur der Ausnehmung 14 des einen Gehäuseteiles 4 ist außerdem an die abgeflacht ausgebildeten Schmalseiten 15 der Stromschiene 1 angepaßt (siehe auch Fig.4), d.h. die Ausnehmung 13 des anderen Gehäuseteiles 5 endet jeweils am Übergang zur Schmalseite 15 der Stromschiene 1, wobei die beiden Gehäuseteile 4, 5 im oberen Bereich dieses Überganges eine Trennstelle 16 bilden, an der sie flach ausgebildet aneinanderstoßen. Benachbart der Trennstelle 16 weist der andere Gehäuseteil 5 eine Hinterschneidung als Rastvertiefung 17 auf, an welcher ein zu einem Rastvorsprung 18 gekröpfter Endabschnitt eines Federelementes 19 einschnappbar ist, welches im einen Gehäuseteil 4 angeordnet ist, wie weiter unten genauer erläutert wird. Somit sind die beiden Gehäuseteile 4, 5 über den Stift 7 gelenkig und über die durch die Rastvertiefung 17 und den Rastvorsprung 18 gebildete Schnappverbindung an der Trennstelle 16 lösbar verbunden, wodurch der Adapter 2 rasch und einfach an der Stromschiene 1 montier- und demontierbar ist.

Die in Fig.4 vergrößert dargestellte Stromschiene 1 weist an der einen, am einen Gehäuseteil 4 anliegenden Längsseite zwei Längsnuten 20 auf, welche durch im Querschnitt kreissektorförmige Ausnehmungen 21 gebildet sind. In jeder der Ausnehmungen 21 ist ein Isolierprofil 22 angeordnet, welches sich an der Innenwand der Ausnehmungen 21 an zumindest drei Berührungsstellen bzw. -linien 23 (Dreipunktlagerung) abstützt, wobei bei der dargestellten Ausführungsform des Isolierprofiles 22 bevorzugt fünf Berührungsstellen bzw. -linien 23 vorgesehen sind. Jedes Isolierprofil 22 weist einen zur Öffnung der Ausnehmung 21 gerichteten Schlitz 24 auf, der zur Aufnahme eines blanken Stromleiters 25 dient, z.B. eines Kupferdrahtes mit 2,5 mm² Querschnitt, an welchem Kontaktelemente 26 andrückbar sind, die in einem Kontaktstück 27 angeordnet sind, wie nachfolgend anhand der Figuren 1, 4 und 5 näher erläutert wird. Die Isolierprofile 22 können - mit den zuvor eingesetzten Stromleitern 25 - der Länge nach in die Ausnehmung 21 eingeschoben oder aber einfach durch eine Querbewegung in die Ausnehmung 21 eingeschnappt werden.

Das Kontaktstück 27 besteht, wie insbesondere aus Fig.1 und 6 ersichtlich ist, aus zwei länglichen und an den Enden abgerundeten Isolierplättchen 28, 29, die z.B. durch Klebung miteinander verbunden sind. Zwischen den Isolierplättchen 28, 29 sind die als abgewinkelte Kontaktfahnen ausgebildeten Kontaktelemente 26 angeordnet, welche mit Anschlußkabeln 30, 31 verbunden sind, z.B. durch Löten, wobei für die Aufnahme der Kontaktelemente 26 und der Anschlußkabel 30, 31 zwischen den Isolierplättchen 28, 29 natürlich entsprechende Aussparungen in den Isolierplättchen 28, 29 vorgesehen sind.

Das Kontaktstück 27 ist mit seinem der Stromschiene 1 zugewandten einen Isolierplättchen 29 sowie dem anderen Isolierplättchen 28 in einer nischenförmigen Ausnehmung 32 (s. Fig.2) des einen Gehäuseteiles 4 quer zur Stromschiene 1 verschiebbar eingesetzt. Der rückwärtige Abschnitt 33 des anderen Isolierplättchens 28 ist schmäler ausgebildet und in einer im Boden der Ausnehmung 32 vorgesehenen abgestuften Vertiefung 34 (s. Fig.2) aufgenommen (in Fig.2 ist das Kontaktstück 27 aus Gründen der besseren Übersicht nicht dargestellt).

In der Vertiefung 34 ist hinter dem anderen Isolierplättchen 28 das oben erwähnte Federelement 19 angeordnet, welches in Fig.7 und 8 in vergrößerter Darstellung gezeigt und als einstückiger Stanzteil mit zueinander im rechten Winkel abgebogenen Federarmen 35, 36 ausgebildet ist, wobei der eine Federarm 35 den oben erwähnten Endabschnitt 18 aufweist. Der andere Federarm 36 liegt am Boden 37 der Vertiefung 34 des einen Gehäuseteiles 4 an und weist zwei beidseitig anschließende und geschwungen ausgebildete Federbügel 38 auf, die sich an der Rückseite des Kontaktstückes 27 bzw. des anderen Isolierplättchens 28 abstützen, um das Kontaktstück 27 bzw. dessen Kontaktelemente 26 federnd gegen die Stromleiter 25 in der Stromschiene 1 zu drücken.

Um dem Federelement 19 im einen Gehäuseteil 4 einen Halt zu geben, ist einerseits der untere Endabschnitt 39 des Federarms 36 abgewinkelt ausgebildet, um sich an einer unteren Hinterschneidung 40 der Vertiefung 34 abzustützen, und andererseits ist am Übergang zwischen den beiden Federarmen 35, 36 eine vorstehende Lasche 41 ausgestanzt und ausgebogen, die sich an einer oberen Hinterschneidung 42 der Vertiefung 34 abstützt.

Wie aus Fig.7 weiters ersichtlich ist, weist der eine Federarm 35 vor dem gekröpften Rastvorsprung 18 noch einen zusätzlichen gekröpften Abschnitt 43 auf, der zum Verrasten an der Stromschiene 1 dient (siehe Fig.1), wodurch zwischen dem Gehäuse 3 des Adapters 2 und der Stromschiene 1 eine elektrische Verbindung zwecks einwandfreier Erdung des Adapters 2 hergestellt wird.

Gemäß den Fig.1 und 2 werden die Anschlußkabel 31 über eine Bohrung 44 und eine daran anschließende Gewindebohrung 45 (zum Anschrauben eines Pendenrohres) im Basisteil 6 des einen Gehäuseteiles 4 aus dem Gehäuse 3 des Adapters 2 herausgeführt, wobei sich die Bohrung 44 als im Querschnitt kreisbogenförmige Ausnehmung 46 im anderen Gehäuseteil 5 bis zum Bereich der Hinterschneidung 17 fortsetzt.

Der Zusammenbau der Einzelteile des Adapters 2 bzw. dessen Montage an der Stromschiene 1 erfolgt in der Weise, daß die Gehäuseteile 4, 5 auseinandergeschwenkt werden, worauf der abgewinkelte Endabschnitt 39 des Federelementes 19 in die untere Hinterschneidung 40 der Vertiefung 34 des einen Gehäuseteiles 4 eingesetzt und das Federelement 19 zum Boden 37 der Vertiefung 34 gedrückt wird, bis die vorstehende Lasche 41 des Federelementes 19 in die obere Hinterschneidung 42 einrastet. Anschließend wird das Kontaktstück 27 in die Ausnehmung 32 des einen Gehäuseteiles 4 eingesetzt, wobei vorausgesetzt wird, daß die Anschlußkabel 30, 31 zuvor bereits durch die Bohrungen 44, 45 aus dem Adapter 2 herausgeführt wurden; darauf wird der Adapter 2 mit dem einen Gehäuseteil 4 an die Stromschiene 1 angelegt und die Kontaktelemente 26 werden in die Schlitze 24 der Isolierprofile 22 der Stromschiene 1 eingedrückt, bis der Kontakt zu den Stromleitern 25 hergestellt ist. Nun wird der andere Gehäuseteil 5 in Richtung zur Stromschiene 1 geschwenkt, bis der Rastvorsprung 18 des Federelementes 19 in die Hinterschneidung 17 des anderen Gehäuseteiles 5 einrastet, womit die Montage des Adapters 2 komplettiert ist.

Bei der Demontage des Adapters wird in umgekehrter Reihenfolge vorgegangen.

Wie insbesondere aus Fig.4 ersichtlich ist, kann die Stromschiene 1 auf der vom Kontaktstück 27 (Fig.1) abgewandten Längsseite mittig eine Profilnut 47 aufweisen, die dazu dient, zwei solche Stromschienen in gegenseitiger Längsausrichtung mit Hilfe eines entsprechend profilierten Kupplungsstückes ( in Fig.4 nicht dargestellt), das in die Profilnut 47 dieser Stromschiene 1 eingeschoben wird, miteinander zu kuppeln.

Die Figuren 9 bis 11 zeigen eine Kupplungsvorrichtung 48 zur mechanischen und elektrischen Verbindung zweier Stromschienen 1, welche einen mittigen Isolierteil 49 aufweist, der allgemein an die Außenkontur der Stromschiene 1 angepaßt ist. Vom Isolierteil 49 steht ein Kupplungsstück 50 in Form von Profilstegen ab, welche ein zur Profilnut 47 der Stromschiene 1 komplementäres Profil und einen Schlitz 51 aufweisen. Weiters gehen vom Isolierteil 49 auf der anderen, dem Kupplungsstück 50 gegenüberliegenden Längsseite Profilstege 52, 53 beidseitig aus, die jeweils einen zu den Längsnuten 20 der Stromschiene 1 ausgerichteten Schlitz 54, 55 aufweisen.

Der Isolierteil 49 weist des weiteren eine mittige Ausnehmung 56 zwischen den beiden Profilstegen 52, 53 auf, die zur Aufnahme eines Einschubteiles 57 aus Isoliermaterial (s. auch Fig.11) dient, an welchem Kontaktschienen 58, 59 angeordnet sind, welche in die Schlitze 54, 55 der Profilstege 52, 53 einschiebbar sind, um die entsprechenden Stromleiter 25 der beiden zu verbindenden Stromschienen 1 miteinander elektrisch zu verbinden. An der dem Schlitz 51 des Kupplungsstückes 50 zugewandten Seite des Einschubteiles 57 ist eine weitere Kontaktschiene 60 angeordnet, die in den Schlitz 51 des Kupplungsstücks 50 einschiebbar ist, um zwischen den beiden zu verbindenden Stromschienen 1 einen elektrischen Erdungskontakt herzustellen, wobei dazu am Grund der Profilnut 47 der Stromschienen 1 eine zusätzliche Nut 61 ausgebildet ist (s. Fig.4), in welche die Kontaktschiene 60 einschiebbar ist.

## Patentansprüche

1. Adapter zum Anschließen einer Leuchte an eine Stromschiene, die isoliert angeordnete, seitlich kontaktierbare Stromleiter (25) aufweist, mit einem zur Montage an der Stromschiene (1) ausgebildeten Gehäuse (3), das eine im montierten Zustand die Stromschiene (1) aufnehmende, hindurchgehende Ausnehmung (13, 14) aufweist, und das zwei im montierten Zustand um den Umfang der Stromschiene (1) herum lösbar geschlossene Gehäuseteile (4, 5) sowie elektrische Kontaktelemente (26) enthält, die im an der Stromschiene (1) montierten Zustand des Gehäuses (3) die Stromleiter (25) der Stromschiene (1) kontaktieren, und die mit Leuchten-Anschlusskabeln (30, 31) elektrisch verbunden sind, wobei die Gehäuseteile (4, 5) gelenkig miteinander verbunden sind, **dadurch gekennzeichnet, dass** die Kontaktelemente (26) auf nur einer Seite der hindurchgehenden Ausnehmung (13, 14), in nur einem der Gehäuseteile (4), angeordnet sind, um die Stromleiter (25) in der Stromschiene (1) durch an dieser an nur einer Seite derselben vorgesehene Öffnungen zu kontaktieren, und dass nur dieser eine Gehäuseteil (4) mit einer Bohrung (44, 45) zur Durchführung der Anschlusskabel (30, 31) versehen ist.

2. Adapter nach Anspruch 1, **dadurch gekennzeichnet, dass** die gelenkig verbundenen Gehäuseteile (4, 5) aus Metall bestehen.

3. Adapter nach Anspruch 1 oder 2, **dadurch gekennzeichnet, dass** die gelenkig verbundenen Gehäuseteile (4, 5) im geschlossenen zustand miteinander federnd verrastet sind.

4. Adapter nach einem der Ansprüche 1 bis 3, **dadurch gekennzeichnet, dass** in dem einen der Gehäuseteile (4) eine nischenförmige Ausnehmung (32) vorgesehen ist, in der ein die Kontaktelemente (26) aufweisendes Kontaktstück (27) angeordnet ist.

5. Adapter nach Anspruch 4, **dadurch gekennzeichnet, dass** zwischen dem Boden der nischenförmigen Ausnehmung (32) und dem Kontaktstück (27) ein das Kontaktstück (27) gegen die Stromschiene (1) drückendes Federelement (19) vorgesehen ist.

6. Adapter nach Anspruch 5 und Anspruch 3, **dadurch gekennzeichnet, dass** das Federelement (19) einen sich im montierten Zustand über die Stromschiene (1) hinweg erstreckenden Federarm (35) mit einem Rastvorsprung (18) aufweist, der in eine Rastvertiefung (17) des anderen Gehäuseteils (5) einrastet.

7. Adapter nach Anspruch 6, **dadurch gekennzeichnet, dass** das Federelement (19) ein einstückiger Stanzteil mit abgebogenen Federarmen (35, 36) ist.

8. Adapter nach einem der Ansprüche 4 bis 7, **dadurch gekennzeichnet, dass** das Kontaktstück (27) ein Kunststoffkörper ist, in dem als. Kontaktelemente (26) abgewinkelte Kontaktfahnen angebracht sind, die mit den Anschlusskabeln (30, 31) verbunden sind.

9. Adapter nach einem der Ansprüche 2 bis 8, **dadurch gekennzeichnet, dass** der eine Gehäuseteil (4) einen sich im montierten Zustand unterhalb der Stromschiene (1) erstreckenden Basisteil (6) aufweist, an dem der andere Gehäuseteil (5) mittels eines Stiftes (7) angelenkt ist.

10. Adapter nach Anspruch 9, **dadurch gekennzeichnet, dass** der Basisteil (6) die Bohrung (44, 45) zur Anschlusskabel-Durchführung aufweist.

11. Einrichtung mit einem Adapter nach einem der Ansprüche 1 bis 10, und mit einer Stromschiene (1), die isoliert angeordnete, seitlich kontaktierbare Stromleiter (25) aufweist, **dadurch gekennzeichnet, dass** die Stromschiene (1), die ein im Wesentlichen ovales Außenprofil aufweist, an nur einer ersten Längsseite mit die Stromleiter (25) aufnehmenden Längsnuten (20) versehen ist, wobei die Stromleiter (25) in den Längsnuten mit Hilfe von Isolierprofilen (22) gehalten sind, die eine sich längserstreckende schlitzförmige Öffnung (24) aufweisen, durch die hindurch die Stromleiter (25) kontaktierbar sind.

12. Einrichtung nach Anspruch 11, **dadurch gekennzeichnet, dass** die Längsnuten (20) durch im Querschnitt kreissektorförmige Ausnehmungen (21) in der Stromschiene (1) gebildet sind.

13. Einrichtung nach Anspruch 12, **dadurch gekennzeichnet, dass** in jeder'der Ausnehmungen (21) ein Isolierprofil (22) angeordnet ist, welches sich an der Innenwand der Ausnehmungen (21) an zumindest drei Berührungsstellen oder Berührungslinien (23) abstützt und einen Schlitz (24) zur Aufnahme des jeweiligen Stromleiters (25) und zu dessen Kontaktierung aufweist.

14. Einrichtung nach einem der Ansprüche 11 bis 13, **dadurch gekennzeichnet, dass** an der zweiten Längsseite der Stromschiene (1) eine Profilnut (47) zur Aufnahme eines Kupplungsstückes (50) aus Isoliermaterial zur Längsverbindung zweier Stromschienen vorgesehen ist.

15. Kupplungsvorrichtung zum Verbinden von Stromschienen einer Einrichtung nach Anspruch 14, **dadurch gekennzeichnet, dass** ein in die Profilnut (47) der Stromschienen (1) einschiebbares Kupplungsstück (50) aus Isoliermaterial von einem mittigen Isolierteil (49), dessen Form an die Außenkontur der Stromschienen (1) angepasst ist, an beiden Stirnseiten absteht, und dass von diesem Isolierteil (49) auch an beiden Stirnseiten Profilstege (52, 53) ausgehen, die einen zu den Längsnuten (20) der Stromschienen (1) ausgerichteten Schlitz (54, 55) aufweisen, wobei der Isolierteil (49) mit einer mittigen Ausnehmung (56) zwischen den beiden Profilstegen (52, 53) zur Aufnahme eines Einschubteils (57) aus Isoliermaterial versehen ist, an welchem Kontaktschienen (58, 59) zum Einschieben in die Schlitze (54, 55) der Profilstege (52, 53) angeordnet sind.

16. Kupplungsvorrichtung nach Anspruch 15, **dadurch gekennzeichnet, dass** das Kupplungsstück (50) einen Schlitz (51) aufweist, in den der Einschubteil (57) mit einer Kontaktschiene (60) einschiebbar ist.

## Claims

1. A fitting for connecting a lighting fixture to a conductor rail, which conductor rail has insulatedly arranged current conductors (25) capable of being laterally contacted, the fitting comprising a housing (3) designed to be mounted on the conductor rail (1), which housing has a continuous recess (13, 14) accommodating the conductor rail (1) in the mounted state and comprises two housing parts (4, 5) which, in the mounted state, are releasably closed about the periphery of the conductor rail (1), as well as electrical contact elements (26) which, when the housing (3) is mounted on the conductor rail (1), contact the current conductors (25) of the conductor rail (1) and which are electrically connected with connecting cables (30, 31) of the lighting fixtures, wherein the housing parts (4, 5) are articulately interconnected, **characterised in that** the contact elements (26) are arranged on only one side of the continuous recess (13, 14) in only one of the housing parts (4) so as to contact the current conductors (25) in the conductor rail (1) through openings provided on only one side of the conductor rail, and **in that** only this one housing part (4) is provided with a bore (44, 45) for guiding the connection cables (30, 31) therethrough.

2. A fitting according to claim 1, **characterised in that** the articulately interconnected housing parts (4, 5) are made of metal.

3. A fitting according to claim 1 or 2, **characterised in that** the articulately interconnected housing parts (4, 5) are resiliently engaged with each other in their closed state.

4. A fitting according to any one of claims 1 to 3, **characterised in that** one of the housing parts (4) has a niche-like cavity (32) in which a contact piece (27) comprising the contact elements (26) is arranged.

5. A fitting according to claim 4, **characterised in that** a spring element (19) urging the contact piece (27) against the conductor rail (1) is provided between the bottom of the niche-like cavity (32) and the contact piece (27).

6. A fitting according to claim 5 and claim 3, **characterised in that** the spring element (19) has a resilient leg (35) including a latching projection (18), the resilient leg extending to beyond the conductor rail (1) when the spring element is mounted, the latching projection engaging in a latching indentation (17) of the other housing part (5).

7. A fitting according to claim 6, **characterised in that** the spring element (19) is a one-piece punched part having angled resilient legs (35, 36).

8. A fitting according to any one of claims 4 to 7, **characterised in that** the contact piece (27) is a synthetic material body in which angled contact lugs are provided as contact elements (26), which contact lugs are connected with the connection cables (30, 31).

9. A fitting according to any one of claims 2 to 8, **characterised in that** the one housing part (4) has a base portion (6) which, in the mounted state, extends below the conductor rail (1), the other housing part (5) being hinged to the base portion by means of a pin (7).

10. A fitting according to claim 9, **characterised in that** the base portion (6) includes the bore (44, 45) for the passage of the connection cables.

11. A device comprising a fitting according to any one of claims 1 to 10, and a conductor rail (1) comprising insulatedly arranged current conductors (25) capable of being laterally contacted, **characterised in that** the conductor rail (1) which has a substantially oval outer contour is provided with longitudinal grooves (20) accommodating the current conductors (25) on a first longitudinal side only, the current conductors (25) being retained in the longitudinal grooves by aid of insulating sections (22) having a longitudinally extending, slit-like opening (24) through which the current conductors (25) can be contacted.

12. A device according to claim 11, **characterised in that** the longitudinal grooves (20) in the conductor rail (1) are formed by cavities (21) of circular sector-shaped cross-section.

13. A device according to claim 12, **characterised in that** one respective insulating section (22) is arranged in each of the cavities (21), which insulating section is supported on the inner wall of the cavities (21) on at least three sites of contact or lines of contact (23) and has a slit (24) for receiving the respective current conductor (25) and for contacting the same.

14. A device according to any one of claims 11 to 13, **characterised in that** on the second longitudinal side of the conductor rail (1) a profiled groove (47) is provided to receive a coupling piece (50) of insulating material therein so as to longitudinally interconnect two conductor rails.

15. A coupling device for connecting conductor rails of a device according to claim 14, **characterised in that** a coupling piece (50) made of insulating material and insertable in the profiled groove (47) of the conductor rail (1) projects on both end sides from a centrally arranged insulating piece (49) the shape of which is adapted to the outer contour of the conductor rail (1) and that also sectional webs (52, 53) depart from this insulating piece (49) on both end faces, which sectional webs have a slit (54, 55) in alignment with the longitudinal grooves (20) of the conductor rail (1), the insulating piece (49) including a central recess (56) provided between the two sectional webs (52, 53) to accommodate an insertion part (57) of insulating material therein, contact rails (58, 59) being provided on the insertion part to be inserted in the slits (54, 55) of the sectional webs (52, 53).

16. A coupling device according to claim 15, **characterised in that** the coupling piece (50) has a slit (51) into which the insertion part (57) is insertable with a contact rail (60).

## Revendications

1. Adaptateur pour raccorder une lampe à un rail conducteur, qui possède des conducteurs de courant (25) disposé d'une manière isolée et avec lequel un contact latéral peut être établi, un boîtier (3) qui est conçu pour être monté sur le rail conducteur (1) et qui comporte un évidement traversant (13, 14) qui loge le rail conducteur (1), à l'état monté et qui contient deux éléments de boîtier (4, 5) qui sont fermés à l'état monté, d'une manière détachable, autour de la périphérie du rail conducteur (1), ainsi que des éléments de contact électriques (26) qui, lorsque le boîtier (3) est à l'état monté sur le rail conducteur (1), contactent le conducteur de courant (25) du rail conducteur (1) et qui sont reliés électriquement à des câbles (30, 31) de raccordement de la lampe, dans lequel les parties du boîtier (4, 5) sont reliées entre elles d'une manière articulée, **caractérisé en ce que** les éléments de contact (26) sont disposés sur un seul côté de l'évidement traversant (13, 14), dans seulement l'une des parties (4) du boîtier de manière à être en contact avec les conducteurs de courant (25) dans le rail conducteur (1) au moyen d'ouvertures prévues uniquement sur un côté de ce rail, et que seule cette partie (4) du boîtier comporte un perçage (44, 45) pour le passage des câbles de raccordement (30, 31).

2. Adaptateur selon la revendication 1, **caractérisé en ce que** les parties (4, 5) du boîtier reliées de façon articulée sont réalisées en un métal.

3. Adaptateur selon la revendication 1 ou 2, **caractérisé en ce que** les parties (4, 5) du boîtier, qui sont reliées de façon articulée, s'encliquettent entre elles élastiquement à l'état fermé.

4. Adaptateur selon l'une des revendications 1 à 3, **caractérisé en ce** dans l'une des parties (4) du boîtier il est prévu un évidement en forme de niche (32), dans lequel est disposé un élément de contact (27) possédant lesdits éléments de contact (26).

5. Adaptateur selon la revendication 4, **caractérisé en ce qu'**entre le fond de l'évidement en forme de niche (32) et l'élément de contact (27), il est prévu un élément de ressort (19), qui est comprimé contre le rail conducteur (1).

6. Adaptateur selon la revendication 5 et la revendication 3, **caractérisé en ce que** l'élément de ressort (19) possède une branche (35) qui à l'état monté s'étend au-delà du rail conducteur (1) et comporte un appendice saillant d'encliquetage (18) qui s'encliquette dans un renfoncement d'encliquetage (17) de l'autre partie (5) du boîtier.

7. Adaptateur selon la revendication 6, **caractérisé en ce que** l'élément de ressort (19) est une pièce découpée monobloc comportant des branches coudées (35, 36).

8. Adaptateur selon l'une des revendications 4 à 7, **caractérisé en ce que** la pièce de contact (27) est un corps en matière plastique, dans lequel sont montés des languettes de contact coudées en tant qu'éléments de contact (26) et qui sont reliés aux câbles de raccordement (30, 31).

9. Adaptateur selon l'une des revendications 2 à 8, **caractérisé en ce que** l'une partie (4) du boîtier comporte une partie de base (6), qui à l'état monté s'étend au-dessous du rail conducteur (1) et sur laquelle l'autre partie (5) du boîtier est articulée à l'aide d'une tige (7).

10. Adaptateur selon la revendication 9, **caractérisé en ce que** la partie de base (6) comporte le perçage (44, 45) pour le passage des câbles de raccordement.

11. Dispositif comportant un adaptateur selon l'une des revendications 1 à 10 et comportant un rail conducteur (1), qui comporte des conducteurs de courant (25) disposés de façon isolée et avec lesquels un contact latéral peut être établi, **caractérisé en ce que** le rail conducteur (1), qui possède un profil extérieur essentiellement ovale, comporte, sur seulement un premier côté longitudinal, des rainures longitudinales (20) qui logent les conducteurs de courant (25), les conducteurs de courant (25) étant retenus dans des gorges longitudinales à l'aide de profilés d'isolation (22), qui possèdent une ouverture en forme de fente (24), qui s'étend longitudinalement et à travers laquelle les conducteurs de courant (25) peuvent être placés en contact.

12. Dispositif selon la revendication 11, **caractérisé en ce que** les rainures longitudinales (20) sont formées par des évidements (21) essentiellement en forme de secteurs circulaires en coupe transversale, dans le rail conducteur (1).

13. Dispositif selon la revendication 12, **caractérisé en ce que** dans chacun des évidements (21) est disposé un profilé isolant (22), qui prend appui au moins contre une paroi intérieure des évidements (22) en au moins trois points de contact ou trois lignes de contact (23) et possède une fente (24) pour recevoir le rail de courant respectif (25) et pour son contact.

14. Dispositif selon l'une des revendications 11 à 13, **caractérisé en ce que** sur le second côté longitudinal du rail conducteur (1) est prévu une rainure profilée (47) servant à loger un élément d'accouplement (50) réalisé en un matériau isolant pour la liaison longitudinale de deux rails conducteurs.

15. Dispositif d'accouplement servant à relier des rails conducteurs d'un dispositif selon la revendication 14, **caractérisé en ce que** qu'un élément d'accouplement (50), qui peut être inséré dans une rainure profilée (47) des rails conducteurs (1) et est réalisé en un matériau isolant, fait saillie sur les deux faces frontales à partir d'un élément isolant médian (49) dont la formé est adaptée au contour extérieur des rails conducteurs (1), et qu'à partir de la partie isolante (49) s'étendent également, sur les deux faces frontales, des barrettes profilées (52, 53), qui possèdent une fente (54, 55) orientée vers les rainures longitudinales (20) des rails conducteurs (1), la partie isolante (49) étant pourvue d'un évidement médian (56) entre les deux barrettes profilées (52, 53) pour la réception d'une partie d'insertion (57) formée d'un matériau isolant, sur laquelle sont disposés des rails de contact (58, 59) destinés à être insérés dans les fentes (54, 55) des barrettes profilées (52, 53).

16. Dispositif d'accouplement selon la revendication 15, **caractérisé en ce que** l'élément d'accouplement (50) possède une fente (51), dans laquelle la partie d'insertion (57) peut être insérée avec un rail de contact (60).
